# EUROPÄISCHE PATENTSCHRIFT

(11) **EP 1 124 642 B1**
(45) Veröffentlichungstag und Bekanntmachung des Hinweises auf die Patenterteilung: **05.03.2003**
(21) Anmeldenummer: 99971356.3
(22) Anmeldetag: 27.10.1999
(51) Int. Cl.: B04C 11/00, B04C 5/28

(54) **HYDROZYKLONANORDNUNG, SOWIE DAZUGEHÖRIGES VERFAHREN**
HYDROCYCLONE ARRANGEMENT, AND A CORRESPONDING METHOD
ENSEMBLE HYDROCYCLONE ET PROCEDE CORRESPONDANT

(30) Priorität: 29.10.1998 DE 19849870
(43) Veröffentlichungstag der Anmeldung: 22.08.2001
(73) Patentinhaber: AKW Apparate + Verfahren GmbH & Co. KG, 92242 Hirschau (DE)
(72) Erfinder: NEESSE, Thomas, D-91207 Lauf/Pegnitz (DE); DONHAUSER, Friedrich, D-92224 Amberg (DE)
(74) Vertreter: Kruspig, Volkmar, Dipl.-Ing.
(86) Internationale Anmeldenummer: EP9908133
(87) Internationale Veröffentlichungsnummer: WO00025933

(56) Entgegenhaltungen:
- EP-A- 0 522 215
- DE-A- 3 034 400
- DE-A- 3 539 483
- DE-A- 19 508 430
- FR-A- 2 351 707
- GB-A- 2 107 616
- US-A- 5 221 299

## Beschreibung

Die Erfindung betrifft eine Hydrozyklonanordnung gemäß Oberbegriff des Patentanspruchs 1.

Zur Erzielung hoher Feststoffabscheidung im Unterlauf, bzw. niedriger Trennkorngrößen müssen Hydrozyklone mit kleinen Nenndurchmessern eingesetzt werden. Infolge geringer Unterlaufdüsendurchmesser ist aber die Feststoff-Austragskapazität kleiner Hydrozyklone beschränkt. Man hat versucht, diesem Nachteil dadurch abzuhelfen, daß man zur Erzielung geringer Trennkorngrößen mehrstufig gearbeitet hat, indem zunächst eine Vorabscheidung in größeren Hydrozyklonen erfolgt. In dem Zusammenhang ist aber eine Eigenschaft von Hydrozyklonen nachteilig, wonach bei einer Veränderung der Aufgabebedingungen, d.h. des Feststoffgehaltes und/oder der Korngrößenzusammensetzung des Feststoffes sich auch das Trennergebnis des Hydrozyklons verändert. Hierzu hat man Regelungen des Volumensplitts mit Hilfe von regelbaren Unterlaufdüsen in Abhängigkeit vom Aufgabefeststoffgehalt vorgesehen. Auch dies ist umständlich. Das gleiche gilt für die Anbringung von Stellgliedern an Einzelzyklonen zur Durchführung entsprechender Regelmaßnahmen.

Bekannt ist auch eine Hydrozyklonanordnung aus DE 195 08 430 Al. Diese Literaturstelle befaßt sich mit einer Verbesserung der Abscheidung der festen Phase im Hydrozyklonunterlauf und dabei der Sicherstellung eines maximalen Feststoffaustrages bzw. einer maximalen Eindickung bei schwankenden Aufgabebedingungen. Zur Lösung dieser Aufgabe, insbesondere bei kleinen Hydrozyklonen, ist dafür gesorgt, daß der gesamte Hydrozyklon bei seinem Betrieb keinen oder einen doch sehr reduzierten Luftkern in sich aufweist, d.h. ganz oder überwiegend mit Flüssigkeit ausgefüllt ist. Dies hat eine entsprechende Zunahme des Durchsatzes zur Folge. Auch ergibt sich eine Aufsplittung der im Oberlauf und im Unterlauf abziehbaren Teilströme zugunsten des Oberlaufes. Es ist ferner ein Belüftungsventil vorgesehen, wobei durch Öffnen oder Schließen dieses Ventiles das Teilungsverhältnis (Volumensplitt genannt) der in den Oberlauf und Unterlauf gelangenden Volumenströme einstellbar und veränderbar sein soll. Die beim Gegenstand der o.g. Literaturstelle hierzu vorgesehenen baulichen Mittel sind relativ aufwendig, da entsprechend DE 195 08 430 A1 bei Multianordnungen kleiner Hydrozyklone zusätzliche Vorrichtungen an jedem Einzelhydrozyklon notwendig sind.

Die 35 39 483 A1 zeigt eine gattungsbildende Hydrozyklonanordnung mit einem Einlauf der Aufgabetrübe, einem Oberlauf und einem Unterlauf, wobei der Einlauf von einer Pumpe in eine Aufnahmekammer geführt wird. Die Einstellung des Volumensplitts nach DE 35 39 483 A1 ist mangelhaft.

Nach der DE 30 34 400 A1 ist bei einem Abscheider vorgesehen, Meßmittel zur Erfassung der in dem jeweiligen konischen Unterteil befindlichen Masse an schwerem Austrittsgut auszubilden, wobei diese mit einem Regelventil verbunden sind. Das Meßmittel ist ein Schwimmerkörper, der mit einem Ventilkörper in Verbindung steht. Der Schwimmer ist zwischen einer Normalstellung, in der er unter dem Einfluß der Schwerkraft und/oder eines elastischen Kraftspeichers abgesenkt ist, und die Absaugöffnung an der Innenraumoberseite sowie die Auslaßöffnung an der Innenraumwand frei gibt, sowie einer Schließstellung verschieblich. In der Schließstellung verschließt der Ventilkörper durch Auftrieb des Schwimmkörpers die Absaugöffnung. Hierdurch soll ab einer bestimmten Füllung des Auffangbehälters die Ansaugöffnung zum Innenraum verschlossen werden, so daß ein Absaugen von Schmutz und Flüssigkeit aus dem Auffangbehälter vermieden wird. Der Abscheider nach DE 30 34 400 A1 ist jedoch kein Hydrozyklon im eigentlichen Sinne, sondern dient der Trennung von Schmutzteilchen und Flüssigkeiten aus einem Gasstrom.

Aus dem Vorgenannten ist es daher Aufgabe der Erfindung, eine weiterentwickelte Hydrozyklonanordnung anzugeben, die eine Verbesserung des Volumensplitts in einfacher technischer Weise und zuverlässiger Reproduzierbarkeit ermöglicht.

Die Lösung der Aufgabe der Erfindung erfolgt mit einem Gegenstand in der Merkmalskombination nach Patentanspruch 1, wobei die Unteransprüche mindestens zweckmäßige Ausgestaltungen und Weiterbildungen darstellen.

Wie es aus den späteren Ausführungen noch näher hervorgehen wird, kann durch Verstellung des Regelventiles bevorzugt in Abhängigkeit vom Betriebszustand der Volumensplitt eingestellt oder geregelt werden. Bei einer Drosselung dieses Regelventiles wird der Oberlaufstrom aller Hydrozyklone verringert. Außerdem wächst der Druck im Innern des Hydro-zyklons, womit der Unterlaufaustragstrom des Grobgutes verstärkt wird. Der o.g. Betriebszustand des Hydrozyklons wird durch den Feststoffgehalt und die Korngrößenzusammensetzung des Feststoffgehaltes der aufgegebenen Trübe bestimmt. Dabei wird der Umstand ausgenutzt, daß ein Hydro-zyklon in Abhängigkeit von seinem Betriebszustand unterschiedliche Mengen an Feststoffen in seinem konischen, unteren Abschnitt speichert. Da hier mehrere, bevorzugt eine größere Anzahl von Hydrozyklonen vorgesehen sind, ergibt sich die Möglichkeit des Einsatzes von Hydrozyklonen kleinerer Bauart, die jeweils einen relativ großen Austrag an Feststoff erlauben. Hierdurch wird die Kapazität der Gesamtanordnung verstärkt. Der hierfür erforderliche bauliche Aufwand ist relativ gering, wie sich aus den späteren Ausführungen noch ergeben wird. Diese Vorteile sind mit der erläuterten, erfindungsgemäßen Regelung bzw. Einstellung des Volumensplittes gekoppelt. Somft ist es vorteilhafterweise möglich, eine Gruppe solcher, kleinerer Hydrozyklone mit Hilfe eines einzigen Regelventiles zu regeln bzw. einzustellen.

Eine rotationssymmetrische Anordnung von Hydrozyklonen ist an sich bekannt. Der Gegenstand des Anspruches 2 beinhaltet im Zusammenhang mit der Erfindung aber nicht nur dieses Merkmal, sondern auch die Zuordnung zum vorstehend erläuterten Anspruch 1, sowie die zugehörige Positionierung einer Zulaufkammer und einer Oberlauf-Sammelkammer, die problemlos in dem Innenraum dieser konzentrischen Hydrozyklonanordnung unterbringbar sind (wie - es von anderen rotationssymmetrischen Anordnungen von Hydrozyklohen bekannt ist). Somit können alle Hydrozyklone einer solchen rotationssymmetrischen Anordnung vorteilhafterweise einlauf- und oberlauf-seitig betrieben .werden.

Die Merkmale des 'Anspruches 3 befassen sich mit der besonderen Ausgestaltung der gemeinsamen Zulaufkammer.

Beispiel des Einsatzes solcher Hydrozyklonanordnungen bzw. Einzelhydrozyklone wäre die Klassierung einer polydispersen Suspension in ein grobkörniges Produkt, das durch die Unterlaufdüse (bzw. Unterlaufdüsen) ausgetragen wird und in ein feinkörniges Produkt, das durch die Oberlaufdüse (bzw. -düsen) ausgetragen wird. Zur Erzielung niedriger Trennkorngrößen sind Zyklone mit kleinem Nenndurchmesser und einem entsprechend geringen Durchsatz auszuwählen. Um aber entsprechend größere Durchsatzmengen pro Zeiteinheit bewältigen zu können, ist eine Parallelschaltung solcher Zyklone in Form einer Multischaltung notwendig. Dies ist ein Vorteil der o.g. bevorzugten Ausführungsform der Erfindung in Form einer rotationssymmetrischen "Rundbatterie" einer entsprechenden Anzahl von Hydrozyklonen. Man kann hierbei die einfache Konstruktion und Betriebsweise sowie die scharfe Korngrößentrennung, insbesondere im Bereich zwischen 5 und 250 um, von Hydrozyklonen ausnutzen. Es ist aber der beim Stand der Technik gegebene Nachteil einer Verstellung an den einzelnen Hydrozyk Ionen einer Multischaltung kleinerer Hydrozyklone vermieden, da nur eine zentrale Verstelleinrichtung vorgesehen ist. Es ist bei der Erfindung der Volumensplitt aller Hydrozyklone, welche zu dieser Hydrozyklon-batterie gehören, über ein einziges Regelventil verstellbar bzw. einstellbar, das sich in einer OberlaufSammelleitung befinden kann, die vom Oberlaufammelbehälter zum Regelventil führt.

Weitere Vorteile und Merkmale der Erfindung sind den weiteren Unteransprüchen, sowie der nachfolgenden Beschreibung und zugehörigen Zeichnung von erfindungsgemäßen Ausführungsmöglichkeiten zu entnehmen. In der Zeichnung zeigt:
- Fig. 1:: eine schematische Seitenansicht einer Hydroxyklonanordnung nach der Erfindung,
- Fig. 2:: eine Draufsicht auf Fig. 1 gemäß dem Pfeil II in Fig. 1, und
- Fig. 3:: die Seitenansicht zu Fig. 2,

Die Aufgabetrübe 1 wird über einen Pumpensumpf 2 und eine Pumpe 3, die einen frequenzgeregelten Antrieb 4 haben kann, einer Zulaufkammer 5 über eine Leitung 6 zugeführt. Oberhalb der Zulaufkammer 5 befindet sich eine Oberlauf-Sammelkammer 7. Fig. 2 und 3 zeigen hierzu eine bevorzugte Ausführung der Erfindung, nämlich eine rotationssymmetrische Anordnung einer größeren Anzahl von Hydrozyklonen 8. In Fig. 2 sind aus zeichnerischen Gründen hierzu nur vier Hydrozyklone 8 dargestellt. Dies kann aber auch eine demgegenüber größere Anzahl von Hydrozyklonen sein. Sie sind um eine gemeinsame Mittelachse 9 angeordnet.

Bevorzugt sind die Zülaufkammer 5 und die Oberlaufsammelkammer 7 mittig in dieser rotationssymmetrischen Hydrozyklonanordnung positioniert (siehe Fig. 2), womit (siehe Fig. 1) die Längsmittelachse dieser beiden Kammern mit der Mittelachse 9 der konzentrischen Hydrozyklonanordnung zusammenfällt.

Die Oberläufe 11 der Hydrozyklone 8 werden der Oberlaufsammelkammer 7 zugeleitet (siehe auch Fig. 2 und 3). Fig. 1 zeigt ferner die Verbindungen 12 von der Zulaufkammer 5 zu den Einläufen der Hydrozyklone 8. In der Draufsicht gemäß Fig. 2 sind die Verbindungen 12 nicht zu erkennen, da sie von den Oberläufen 11 verdeckt sind. Die Verbindungen 12 führen die Trübe dem jeweiligen Hydrozyklon in bekannter Weise ebenfalls tangential zu (in der Zeichnung nicht dargestellt). Die vorgenannten Verbindungen 11 und 12 können flexible Schläuche sein. Etwa vorhandene Luft wird durch die Rotation der Trübe im Sammelbehalter-Innern und zwar entlang der Längsmittelachse 9 zusammenführt. Sie ist durch das Auslaßventil 22 nach außen ableitbar.

DieUnterläufe 13 der Hydrozyklone 8 werden einer gemeinsamen Austragsschurre 14 zugeleitet und von dort gemäß Ziffer 14' nach unten abgeführt.

Es ist ein Regelventil 15 vorgesehen, das ggf. einen Stellmotor 16 aufweist und von dem Druck im Oberlaufsammelbehälter 7 über eine Oberleitsammel-Leitung 17 beaufschlagt wird.

Ferner kann einer der Hydrozyklone 8 als Meßhydrozyklon 8' ausgebildet sein. Das Niveau des in seinem unteren Bereich stehenden Feststoffs wird gemäß Ziffer 18 mit Hilfe einer Meßzelle festgestellt. Diese Meßzelle steht in Verbindung mit einem PC 19, der außerdem eine Verbindung 20 zum Stellmotor 16 des Regelventiles 15 und eine weitere Verbindung 21 zum Antrieb der Speisepumpe 3 haben kann.

Mit der vorbeschriebenen Anordnung können die nachfolgenden Daten gemessen und vom Prozeßrechner 19 erfaßt und ausgewertet werden:

Die aufgestaute Feststoffmenge 18 im Meßzyklon 8', die Drücke in der Zulaufkammer 5 und der Oberlaufsammelkammer 7 sowie der Aufgabemengenstrom 6. All diese Meßgrößen werden dem Prozeßrechner 19 als Input zugeführt. Dessen Ausgang 20 bewirkt über ein Verstellen des Regelventils, und gegebenenfalls auch mittels des Ausganges 21 durch eine Verstellung der Drehzahl der Speisepumpe 3 eine Einstellung oder Regelung des Volumensplitts. Bei einer Drosselung der Oberlaufsammelleitung 17 des Hydrozyklons durch das Regelventil 15 wird der Gesamtdurchsatz der Hydrozyklonbatterie verringert. Dies ist im Normalfall unerwünscht, jedoch kann dem durch eine Erhöhung der Drehzahl der Pumpe 3 entgegengewirkt werden. Die Erhöhung der Pumpendrehzahl und damit des Volumenstromes kann so weit gesteigert werden, bis bestimmte Maximaldrücke im Zulaufbehälter 5 und im Oberlaufsammelbehälter 7 erreicht sind, die aus Sicherheitsgründen nicht überschritten werden dürfen.

Die erfindungsgemäße Lehre setzt voraus bzw. beinhaltet, daß die Oberläufe 11 der Hydrozyklone 8, der Oberlaufsammelbehälter 7 und die Oberlaufsammelleitung 17 am Ausgang des Sammeltopfes weitgehend frei von Luftblasen sind. Um etwa eingedrungene Luft entfernen zu können, ist der Sammelbehälter mit einem hier nur schematisch angedeuteten Entlüftungs-ventil 22 versehen.

Im übrigen können die Zuleitungen, insbesondere flexiblen Schläuche der Oberlaufleitungen 11 der Hydrozyklone in den oberen Bereich des Oberlaufsammelbehälters ebenfalls bevorzugt tangential eingeführt werden, so daß sich hierdurch im Innern des OberlaufSammelbehälters eine Wirbelströmung ausbildet.

Auch die o.g. Oberlaufsammelleitung 17 ist im unteren Bereich des Sammelbehälters tangential angebracht, so daß ein verwirbelungsarmer und druckverlustarmer Austritt des Oberlaufes aus diesem Sammelbehälter 6 in die Oberlaufsammelleitung 17 gewährleistet ist. Auch kann der OberlaufSammelbehälter 7 ein Manometer 23 zur Messung des in ihm befindlichen Druckes aufweisen.

Es können also mit einem einzigen Regelventil 15 sämtliche Hydrozyklone dieser "Batterie" geregelt werden, welche sämtlich den zugehörigen OberlaufSammelbehälter 7 mit ihren Oberläufen 11 speisen. Die Regelung mit Hilfe des feinkörnigen Oberlaufes kann wesentlich subtiler erfolgen als eine Regelung im demgegenüber grobkörnigen Unterlauf. Man regelt sozusagen in der "dünnen Phase" und nicht im grobkörnigen Schlamm.

Die mit der Erfindung erzielbaren Vorteile seien nachstehend noch einmal kurz zusammengefaßt: Die Austragskapazität der Unterläufe kann wesentlich erhöht werden. Damit ist es gegenüber dem Stand der Technik gegebenenfalls möglich, auf die Vorabscheidung von Grobkorn in einer vorgeschalteten Hydrozyklonstufe zu verzichten. Weiterhin ist es möglich, bei stark schwankenden Aufgabebedingungen den Betrieb hinsichtlich Feststoffgehalt, Korngrößenzusammensetzung und Trennkorngröße zu stabilisieren, sowie den Feststoffgehalt bzw. das Feststoffausbringen im Unterlauf zu maximieren. Schließlich kann auch die Trennschärfe am Optimum gefahren werden, da bei einem Minimum an gespeicherter Feststoffmasse im Zyklonkonus vorteilhaft der Übergangsbereich vom Strang-zum Schirmaustrag zu beobachten ist.

Alternativ kann a'uch eine kontinuierliche bzw. quasi kontinuierliche Überwachung der Kornverteilung bzw. einer kennzeichnenden Korngröße im Zulauf oder Oberlauf und/oder Unterlauf der "Hydrozyklonbatterie" als Eingangsmeßgröße des Betriebszustandes dieser Hydrozyklonbatterie verwendet werden.

## Patentansprüche

1. Hydrozyklonanordnung mit einem Einlauf der Aufgabetrübe, einem Oberlauf und einem Unterlauf, wobei der Einlauf von einer Pumpe in eine Aufnahmekammer geführt wird, wobei ferner der Oberlauf in eine Sammelkammer geleitet wird, wobei für den Unterlauf in üblicher Weise ein freier Auslauf vorgesehen ist, weiterhin mehrere, gleich bemessene Hydrozyklone (8, 8') vorgesehen und räumlich dicht beieinander angeordnet sind und die Oberläufe (11) dieser Hydrozyklone in die für sie gemeinsame Oberlaufsammelkammer (7) münden, wobei die gemeinsame Oberlaufsammelkammer (7) als Drucktopf ausgebildet und über eine Oberlaufsammelleitung (17) mit einem verstellbaren Regelventil (15) und einer zugehörigen Regeleinrichtung für die Einstellung des Volumensplits, nämlich des Verhältnisses der Volumenströme von Oberlauf und Unterlauf zueinander, verbunden ist,
**dadurch gekennzeichnet, daß**
bei einem Hydrozyklon (8') oder allen Hydrozyklonen Meßmittel zur Erfassung der in dem jeweiligen konischen Unterteil (25) befindlichen Masse an schwerem Austrittsgut vorgesehen sowie mit dem Regelventil als Stellglied verbunden sind.

2. Hydrozyklonanordnung nach Anspruch 1,
**dadurch gekennzeichnet, daß**
eine Mehrzahl von rotationssymmetrisch angeordneten Hydrozyklonen (8) vorgesehen ist, wobei eine Zulaufkammer (5) und die Oberlaufsammelkammer (7) auf der Rotationsachse positioniert sind.

3. Hydrozyklonanordnung nach Anspruch 1 oder 2,
**dadurch gekennzeichnet, daß**
eine für alle Hydrozyklone (8) gemeinsame Zulaufkammer (5) vorgesehen und jeweils mit deren Einläufen (12) verbunden ist, wobei diese Zulaufkammer als Druckkammer ausgebildet ist.

4. Hydrozyklonanordnung nach einem oder mehreren der Ansprüche 1 bis 3,
**dadurch gekennzeichnet, daß**
die Oberlaufsammelkammer (7) für die zusammengeführten Oberläufe (11) ein zylindrisches Druckgefäß ist, an dem oberseitig eine Entlüftungsvorrichtung (22) vorgesehen ist, wobei in diese Oberlaufsammelkammer die Oberläufe (11) der einzelnen Hydrozyklone im Bereich von radial bis tangential, insbesondere tangential eingeführt sind, und daß sich im unteren Bereich dieses Druckgefäßes die Oberlaufsammelleitung (17) für die Verbindung der Oberlaufsammelkammer zum Regelventil (15) befindet und ebenfalls insbesondere tangential an die Oberlaufsammelkammer angeschlossen ist.

5. Hydrozyklonanordnung nach einem oder mehreren der Ansprüche 1 bis 4,
**gekennzeichnet durch**
eine Verstellmöglichkeit (4) der Antriebsdrehzahl der Speisepumpe (3).

6. Hydrozyklonanordnung nach einem der Ansprüche 1 bis 5,
**dadurch gekennzeichnet, daß**
zur Erfassung der Menge der in den Hydrozyklonen (8) gespeicherten Feststoffe eine radiometrische oder eine gravimetrische Messung des Füllstandes dieser Feststoffe vorgesehen ist.

7. Hydrozyklonanordnung nach Anspruch 1 bis 6,
**dadurch gekennzeichnet, daß**
für die Durchführung von Messungen des Füllstandes mit Feststoffen, einer der Hydrozyklone als Meßhydrozyklon (8') ausgebildet ist und mit der Meßwertverarbeitung und den Regelmitteln, insbesondere einem PC (19), dem Antrieb (16) des Regelventiles (15) und dem Antrieb (4) der Speisepumpe (3) in Verbindung steht.

8. Hydrozyklonanordnung nach einem der vorangegangenen Ansprüche,
**dadurch gekennzeichnet, daß**
zur Bestimmung des Betriebszustandes zusätzlich Mittel zur Erfassung der Drücke in der Zulaufkammer und/oder in der Oberlaufsammelkammer vorgesehen sind.

9. Hydrozyklonanordnung nach einem der vorangegangenen Ansprüche,
**dadurch gekennzeichnet, daß** zusätzlich Mittel zur Erfassung des Volumenstromes der aufgegebenen Trübe und/oder der Stromaufnahme der Speisepumpe (3) vorgesehen sind.

10. Hydrozyklonanordnung nach Anspruch 6,
**dadurch gekennzeichnet, daß**
zur gravimetrischen Messung des gespeicherten Feststoffes der Meßhydrozyklon (8') aufgabeseitig und oberlauf-seitig über flexible Schläuche mit der Aufgabe der Trübe oder mit einer zum Regelventil führenden Leitung verbunden ist und eine Messung des Füllstandes der eingedickten Feststoffe im Zyklonunterteils erfolgt.

## Claims

1. A hydrocyclone arrangement with an inlet for the feed pulp, an overflow and an underflow, with the inlet being advanced to a receiving chamber by a pump, further, with the overflow being routed into a collector chamber, with a free outlet being provided in the usual manner for the underflow, further, with several identically dimensioned hydrocyclones (8, 8') being provided and arranged in a close spatial relationship and the overflows (11) of these hydrocyclones flowing into the common overflow collector chamber (7), with the common overflow collector chamber (7) being formed as a pressurized container and being connected with an adjustable regulating valve (15) and an associated regulating means for the adjustment of the volume split, i.e. the ratio of the volume flows of overflow and under-flow, via an overflow collecting main (17),
**characterised in that**
measuring means are provided at one hydrocyclone (8') or at all hydrocyclones for determining the mass of heavy discharge material present in the respective conical bottom part (25) and are connected with the regulating valve as the actuator.

2. The hydrocyclone arrangement according to Claim 1,
**characterised in that**
a plurality of rotation symmetrically arranged hydrocyclones (8) is provided, with a feed chamber (5) and the overflow collector chamber (7) being positioned on the axis of ratation.

3. The hydrocyclone arrangement according to Claim 1 or 2,
**characterised in that**
a common feed chamber (5) for all hydrocyclones (8) is provided and connected with each of their inlets (12), with this feed chamber being formed as a pressure chamber.

4. The hydrocyclone arrangement according to one or several of Claims 1 to 3,
**characterised in that**
the overflow collector chamber (7) for the joined overflows (11) is a cylindrical pressure vessel at the upper side of which a bleeder device (22) is provided, with the overflows (11) of the individual hydrocyclones being fed into this overflow collector chamber in the range from radially to tangentially, in particular tangentially, and that the overflow collecting main (17) for the connection of the overflow collector chamber with the regulating valve (15) is arranged in the lower area of this pressure vessel and is also connected, in particular tangentially, with the overflow collector chamber.

5. The hydrocyclone arrangement according to one or several of Claims 1 to 4,
**characterised by**
an adjustment means (4) for the drive speed of the feed pump (3).

6. The hydrocyclone arrangement according to one of Claims 1 to 5,
**characterised in that**
a radiometric or gravimetric measurement of the material level of the solids stored in the hydrocyclones (8) is carried out for the determination of the quantity of these solids.

7. The hydrocyclone arrangement according to Claims 1 to 6,
**characterised in that**
one of the hydrocyclones is configured as a measuring hydrocyclone (8') for the measurement or the material level of solids and is communicating with the measurement value processing and regulating means, in particular with a PC (19), the drive (16) of the regulating valve (15) and the drive (4) of the feed pump (3).

8. The hydrocyclone arrangement according to one of the previous claims,
**characterised in that**
for the determination of the operating condition, means are additionally provided for the determination of the pressures in the feed chamber and/or in the overflow collector chamber.

9. The hydrocyclone arrangement according to one of the previous claims,
**characterised in that**
additionally means are provided for the determination of the volume flow of the fed pulp and/or the power consumption of the feed pump (3).

10. The hydrocyclone arrangement according to Claim 6,
**characterised in that**
the measuring hydrocyclone (8') on the inlet and overflow side is connected the with pulp inlet or with a line leading to the regulating valve via flexible hoses for the gravimetric measurement of the stored solid material and a measurement of the concentrated solids is effected in the bottom part of the cyclone.

## Revendications

1. Dispositif d'hydrocyclone avec une tête d'amont pour l'alimentation en eau boueuse, un écoulement supérieur et un écoulement inférieur, la tête d'amont étant amenée par une pompe vers une chambre de réception, l'écoulement supérieur étant en outre amené dans une chambre de collecte, une évacuation libre étant disposée de façon habituelle sur l'écoulement inférieur, en outre, plusieurs hydrocyclones (8, 8') de mêmes dimensions sont prévus et disposés très proches les uns des autres et les conduites supérieures (11) de ces hydrocyclones débouchent dans la chambre de collecte (7) qui leur est commune, la chambre de collecte (7) commune étant configurée comme un pot de réglage de pression et étant reliée, par l'intermédiaire d'une conduite de collecte de l'écoulement supérieur (17), avec une vanne de régulation ajustable (15) et un dispositif de régulation correspondant pour le réglage du volume, notamment du rapport des flux volumiques de l'écoulement supérieur et de l'écoulement inférieur l'un relativement à l'autre, **caractérisé en ce que**, dans un hydrocyclone (8') ou dans tous les hydrocyclones, des instruments de mesure, pour la mesure de la masse de matière lourde en sortie se trouvant dans la partie inférieure conique (25) correspondante, sont disposés et reliés à la vanne de régulation en tant qu'actionneur.

2. Dispositif d'hydrocyclone selon la revendication 1, **caractérisé en ce que** plusieurs hydrocyclones (8) disposés de manière symétrique en rotation sont prévus, une chambre d'alimentation (5) et les chambres de collecte de l'écoulement supérieur (7) se trouvant sur l'axe de rotation.

3. Dispositif d'hydrocyclone selon la revendication 1 ou 2, **caractérisé en ce qu'**une chambre d'alimentation (5) commune à tous les hydrocyclones (8) est prévue et reliée à leurs têtes d'amont (12) respectives, cette chambre d'alimentation étant configurée comme une chambre de pression.

4. Dispositif d'hydrocyclone selon l'une ou plusieurs des revendications 1 à 3, **caractérisé en ce que** la chambre de collecte de l'écoulement supérieur (7) pour les écoulements supérieurs (11) réunis, est un récipient sous pression cylindrique sur la partie supérieure duquel est prévu un dispositif d'aération (22), les écoulements supérieurs (11) des différents hydrocyclones étant amenés dans cette chambre de collecte de l'écoulement supérieur de manière radiale à tangentielle, notamment de manière tangentielle, et **en ce que** la conduite de collecte de l'écoulement supérieur (17), reliant la chambre de collecte de l'écoulement supérieur à la vanne de régulation (15), se trouve dans la partie inférieure de ce récipient sous pression et est également reliée à la chambre de collecte de l'écoulement supérieur, notamment de manière tangentielle.

5. Dispositif d'hydrocyclone selon l'une ou plusieurs des revendications 1 à 4, **caractérisé par** un moyen de réglage (4) de la vitesse de rotation d'entraînement de la pompe d'alimentation (3).

6. Dispositif d'hydrocyclone selon l'une ou plusieurs des revendications 1 à 5, **caractérisé en ce que**, pour la mesure de la masse des matières solides stockées dans les hydrocyclones (8), une mesure radiométrique ou gravimétrique de l'état de remplissage de ces matières solides, est prévue.

7. Dispositif d'hydrocyclone selon l'une ou plusieurs des revendications 1 à 6, **caractérisé en ce que**, pour la réalisation de mesures de l'état de remplissage en matières solides, un des hydrocyclones est configuré comme un hydrocyclone de mesure (8') et est relié avec le traitement des valeurs de mesure et les instruments de mesure, notamment un PC (19), l'actionnement (16) de la vanne de régulation (15) et l'entraînement (4) de la pompe d'alimentation (3).

8. Dispositif d'hydrocyclone selon l'une des revendications précédentes, **caractérisé en ce que**, pour la détermination de l'état de fonctionnement, des moyens supplémentaires de mesure des pressions sont prévus dans la chambre d'alimentation et/ou dans la chambre de collecte de l'écoulement supérieur.

9. Dispositif d'hydrocyclone selon l'une des revendications précédentes, **caractérisé en ce que** des moyens supplémentaires sont prévus, pour la mesure du flux volumique de l'eau boueuse et/ou de l'intensité absorbée de la pompe d'alimentation (3).

10. Dispositif d'hydrocyclone selon la revendication 6, **caractérisé en ce que**, pour la mesure gravimétrique de la matière solide stockée, l'hydrocyclone (8') est relié, du côté de l'alimentation et de l'écoulement supérieur, à l'alimentation en eau boueuse ou à une conduite menant à la vanne de régulation par l'intermédiaire de tuyaux flexibles et **en ce qu'**une mesure de l'état de remplissage des matières solides épaissies dans la partie inférieure du cyclone est effectuée.
